# EUROPÄISCHE PATENTSCHRIFT

(11) **EP 0 421 188 B1**
(45) Veröffentlichungstag und Bekanntmachung des Hinweises auf die Patenterteilung: **10.11.1993**
(21) Anmeldenummer: 90118002.6
(22) Anmeldetag: 19.09.1990
(51) Int. Cl.: B04B 3/02

(54) **Schubzentrifuge**
Pusher centrifuge
Centrifugeuse à poussoir

(30) Priorität: 29.09.1989 CH 3531/89
(43) Veröffentlichungstag der Anmeldung: 10.04.1991
(73) Patentinhaber: Sulzer - Escher Wyss AG, CH-8023 Zürich (CH)
(72) Erfinder: Hoppe, Bernd, CH-8104 Weiningen (CH)
(74) Vertreter: Paschedag, Hansjoachim

(56) Entgegenhaltungen:
- DE-B- 1 060 795
- DE-C- 3 810 565

## Beschreibung

Die Erfindung betrifft eine Schubzentrifuge mit mindestens zwei in einem Gehäuse rotierenden Siebtrommeln, in deren Innenraum an einem Ende Schleudergut zuführbar ist, und mit mindestens einem kreisringförmigen Schubring am Rand einer der Siebtrommeln, welcher eine in Achsenrichtung der Siebtrommeln oszillierende Bewegung zum Vorschub des teilweise entwässerten Schleudergutes auf der Innenseite der jeweils folgenden Siebtrommel in Richtung zu einem Feststoffauslass ausführt.

Solche Schubzentrifugen sind aus DE-C-38 10 565 bekannt und dienen zur kontinuierlichen Entwässerung eines Schleudergutes, wobei dieses über ein Zuführrohr dem inneren Ende eines Schleuderraumes zugeführt und auf der Innenseite der Siebtrommeln sukzessive entwässert wird. Während dieses Vorganges wird das Schleudergut durch die in Achsenrichtung oszillierende Bewegung eines oder mehrer Schubringe zwischen benachbarten Siebtrommeln allmählich in Richtung zu einem Feststoffauslass vorgeschoben, und gleichzeitig wird in der Nähe des Schubbodens nicht entwässertes Schleudergut nachgefüllt. Eine solche Schubzentrifuge weist mehrere Siebtrommeln auf, wobei jeweils zwei benachbarte Siebtrommeln relativ zueinander in Achsenrichtung oszillieren und die Kante der jeweils inneren Siebtrommel als Schubring wirkt. Beispielsweise kann bei einer zweistufigen Zentrifuge die Trommel, bei einer dreistufigen Zentrifuge der Schubboden und die zweite Trommel und bei einer vierstufigen Zentrifuge die erste und dritte Trommel in Achsenrichtung oszillieren.

Mit einer solchen Schubzentrifuge ist eine kontinuierliche Entwässung eines Schleudergutes möglich, wobei dieses im Laufe des Vorschubes auf der Innenseite der Siebtrommeln vom Schleuderguteinlass bis zum Feststoffauslass allmählich im Zentrifugalfeld entwässert wird und den Feststoffauslass in weitgehend entwässertem Zustand erreicht, während das Filtrat nach aussen durch die Siebtrommeln dringt und dort abgeführt wird. Speziell bei hohen Schleudergut-Durchsätzen und feinem Korn bildet sich jedoch bei solchen Schubzentrifugen auf den Siebtrommeln eine Kuchenschichtung, die sich beim Vorschub bis zum Ausstoss nicht mehr wesentlich verändert. Der gebildete Feststoffkuchen wird dabei zunehmend kompakter und damit undurchlässiger, so dass der Entwässerungsgrad und die Restfeuchte des ausgetragenen Feststoffes bei bestimmten Schleudergütern noch nicht optimal ist und eine Verlängerung der Entwässerungszeit und eine erhöhte Drehzahl und einen hohen Energieverbrauch erfordert.

Zur Verbesserung der Entwässerung wurde zwar vorgeschlagen, den während des Entwässerungsvorganges gebildeten Feststoffkuchen beim Vorschieben des Schubringes in Axialrichtung zusätzlich durch schräge Flächenelemente an den Schubringen aufzulockern und somit die Entwässerung zu beschleunigen. Bei vielen Schleudergütern führt diese Massnahme zu einer Verbesserung der Entfeuchtung ohne Erhöhung der Drehzahl der Siebtrommeln und der Aufenthaltszeit des Schleudergutes. Bei besonders empfindlichen Schleudergütern besteht jedoch bei der abrupten Bewegung solcher Schubelemente die Gefahr von Kornbruch und Abrasion.

Aus DE-B-1 060 795 ist eine einstufige Schubzentrifuge bekannt, bei der der Schubboden relativ zur Siebtrommel beim Vorwärtshub zusätzlich eine Verdrehung erfährt. Dabei wird nur auf die frisch zugeführte, noch weitgehend flüssige Suspension eine Scherbewegung ausgeübt, welche jedoch die Entwässerung des bereits teilentwässerten Filterkuchens nicht verbessert.

Der Erfindung liegt die Aufgabe zugrunde, die vorstehend genannten Nachteile des Standes der Technik zu vermeiden und eine Schubzentrifuge mit erhöhtem Entwässerungsgrad und geringerer Restfeuchte des ausgetragenen Feststoffes zu schaffen, welche auch zur Entwässerung besonders empfindlichen Schleudergutes ohne Auftreten von Kornbruch und Abrasion geeignet ist.

Erfindungsgemäss wird diese Aufgabe dadurch gelöst, dass eine Verdreheinrichtung vorgesehen ist, mittels der der Schubring während des Vorschubes gleichzeitig eine Drehbewegung um die Achsenrichtung der Siebtrommeln ausführt, wobei der Schubring eine rauhe Oberflächenstruktur aufweist.

Durch diese zusätzliche Drehbewegung des Schubringes beim Vorschubvorgang wird der Feststoffkuchen sehr schonend durch die seitliche Bewegung in Umfangsrichtung mitgenommen und aufgelockert, so dass die Entwässerungsleistung verbessert wird. Durch geeignete Abstimmung des Drehwinkels bei jeder Vorschubphase kann diese Auflockerung so schonend vorgenommen werden, dass ein Kornbruch weitgehend vermieden wird. Eine besonders schonende Mitnahme des Kuchens wird hierbei durch die rauhe Oberfläche des Schubringes erreicht, z.B. je nach Material durch Mikrorauhigkeit oder radiale Rillen auf der Oberfläche.

Mit besonderem Vorteil kann die Drehbewegung ebenfalls oszillierend erfolgen, so dass auch beim Rückziehen ein Rückdrehen und eine Auflockerung stattfindet, was auf einfache Weise mit einer Schraubenführung der entsprechenden Siebtrommelwellen gegeneinander bewirkt werden kann. Es ist jedoch auch möglich, die Drehbewegung nur während der Vorschubphase vorzusehen, während das Zurückziehen des Schubringes durch eine in Achsenrichtung oder anders gerichtete Bewegung erfolgt.

Die relative Drehbewegung des Schubringes kann im übrigen in Drehrichtung der Siebtrommeln gerichtet sein, was bei bruchanfälligen Kristallen von Vorteil sein kann, oder aber auch entgegengesetzt zu dieser Drehrichtung. Letzteres kann bei schwer filtrierbaren Gemischen oder niedrigen Feststoffkonzentrationen im Schleudergut von Bedeutung sein.

Die Erfindung wird anhand der in den Figuren dargestellten Ausführungsbeispiele näher erläutert. Es zeigen:
- Fig. 1: eine teilweise aufgeschnittene Schubzentrifuge in perspektivischer Ansicht,
- Fig. 2: diese Zentrifuge im Schnitt entlang einer die Rotationsachse enthaltenden Schnittebene, und
- Fig. 3: a-d verschiedene Ausführungen der Oberfläche des Schubringes.

Die in den Figuren 1 und 2 in Perspektive und im Schnitt dargestellte Schubzentrifuge weist eine aus zwei rotierbaren Siebtrommeln 1 und 2 bestehende Schleudereinheit, ein diese umgebendes feststehendes Zentrifugengehäuse 3, einen an die Schleudereinheit am Auslass angrenzenden Feststoffraum 4, eine am inneren Ende der Schleudereinheit nahe einem Schubboden 8 mit einem Schleuderguteinlass 9 mündende Zuführleitung 5 für das zu entwässernde Schleudergut, einen Feststoffauslass 6, und einen Flüssigkeitsraum 7 für die ausgeschleuderte Flüssigkeit auf.

Die innere Siebtrommel 1 ist auf einer Welle 10 angebracht, mittels der sie in Rotation mit einer bestimmten Drehzahl versetzt werden kann. Gleichzeitig ist die Welle 10 in Achsenrichtung A verschiebbar und vermag zusätzlich zu ihrer Rotation eine oszillierende Bewegung in Achsenrichtung mit einer gewissen Amplitude auszuführen. Die äussere Siebtrommel 2 ist an einer Hohlwelle 11 befestigt, mit welcher sie ebenfalls in Rotation versetzt werden kann, jedoch ohne eine oszillierende Bewegung in Achsenrichtung.

Die Welle 10 der inneren Siebtrommel ist mit der Hohlwelle 11 der äusseren Siebtrommel mittels einer Schraubenführung 12 verbunden. Diese besteht im dargestellten Beispiel in einer Anzahl von schraubenförmig ausgebildeten Nuten 13 auf der Aussenseite der Welle 10, in welche eine Anzahl Nocken 14 auf der Innenseite der Hohlwelle 11 eingreifen. Damit wird bewirkt, dass zwangsläufig bei einer Verschiebung der beiden Siebtrommeln 1 und 2 relativ zueinander in Achsenrichtung oder bei einer Relativbewegung der inneren Welle 10 gegenüber der Hohlwelle 11 die innere Siebtrommel 1 und speziell deren als Schubring 1' wirkender Rand zusätzlich zur Vorschubbewegung eine Drehbewegung um einen bestimmten Winkel ausführt. Umgekehrt können die Nuten auch auf der Wellenaussenseite und die Nocken auf der Hohlwelleninnenseite vorgesehen sein.

Die beschriebene Schubzentrifuge wird wie folgt betrieben: Durch das Zuführrohr 5 wird das zu entwässernde Schleudergut in das Innere der innersten Siebtrommel 1 unmittelbar anschliessend an den Schubboden 8 eingebracht und strömt dort radial nach aussen auf die Siebtrommel 1, wo der Entwässerungsprozess beginnt. Durch die oszillierende Siebtrommel 1 wird das teilweise entwässerte Schleudergut in Richtung zur anschliessenden äusseren Siebtrommel 2 vorgeschoben und dabei weiter entwässert. Durch die Zuführleitung 5 wird inzwischen weiteres zu entwässerndes Schleudergut kontinuierlich nachgeliefert. Wenn das teilweise entwässerte Schleudergut das Ende der inneren Siebtrommel 1 erreicht, wird es von dessen Rand, welcher als Schubring 1' wirkt, auf die äussere Siebtrommel 2 transportiert und dort weiter entwässert. Schliesslich wird das fertig entwässerte Schleudergut durch die relative Oszillation der beiden Siebtrommeln 1 und 2 bis zum Feststoffraum 4 transportiert, welchen es über den Feststoffauslass 6 verlässt.

Durch die relative Drehbewegung des Schubringes 1' um die Achse A in Umfangsrichtung gegenüber der äusseren Siebtrommel 2 wird während des Vorschubvorganges der bereits teilweise entwässerte Kuchen durch den Schubring etwas mitgenommen und schonend aufgelockert, so dass die noch gebundene Grobkapillar- und Zwickelflüssigkeit des teilweise entwässerten Kuchens freigelegt wird, ohne einen Kornbruch zu provozieren, so dass die Entwässerung deutlich verbessert wird. Zudem hat die Bewegung entlang einer Schraubenlinie wegen der etwas grösseren Länge ohnehin einen grösseren Entwässerungseffekt. Ebenso ist der Wascheffekt bei aufgelockertem Kuchen deutlich verbessert. Hinzu kommt, dass eine Unwuchtbildung in der Zentrifuge vermieden wird, da der Kuchen mit jedem Drehhub neu geformt und damit ausgeglichen wird.

Der Grad der Verdrehung in Umfangsrichtung bei einem vollen Hub des Schubringes ist auf das zu verarbeitende Schleudergut abzustimmen und entsprechend der Schonungsbedürftigkeit und der Gefahr von Kornbrüchen bei der Auflockerung des teilweise entwässerten Kuchens zu wählen. Bei einem Beispiel einer zweistufigen Schubzentrifuge mit 630 mm grösstem Trommeldurchmesser zur Entwässerung von beispielsweise NaHCO₃ wurde bei einer Drehzahl von 1400 Umdrehungen/Minute und 75 Hubbewegungen des Schubringes pro Minute von 60 mm Amplitude bei jedem Hub eine Verdrehung um ca. 8° gewählt. Hierbei wurde ohne Erhöhung der Drehzahl der Entwässerungsgrad des NaHCO₃ am Feststoffauslass von ca. 13% auf ca. 12% verbessert, ohne dass störender Kornbruch in Erscheinung trat. Dies bedeutet eine Verminderung des Flüssiganteiles von fast 8%.

Während der Erfindungsgegenstand vorstehend anhand einer Ausführung mit Schraubenführung und Verdrehung beim Vorschub und Rückdrehung beim Rückzug des Schubringes beschrieben wurde, sind auch andere Ausführungen mit analoger Wirkung möglich.

Die zusätzliche Drehbewegung des Schubringes kann in der gleichen Richtung vorgenommen werden wie die Rotation der Siebtrommeln, was in der Regel eine schonendere Behandlung des Schleudergutes bewirkt, was insbesondere bei bruchempfindlichen, z.B. bei nadelförmigen, Kristallen von Vorteil ist. Bei weniger empfindlichem Schleudergut kann jedoch die zusätzliche Drehbewegung des Schubringes auch entgegengesetzt der Trommelrotation vorgesehen sein.

Der Schubring 1' könnte zwar mit relativ glatter Oberfläche ausgeführt sein, wie in Fig. 3a gezeigt, wobei die Scherbewegung des Schleudergutes allein durch die bei der zusätzlichen Drehbewegung auftretende Gleitreibung bewirkt würde. Hierbei wäre die Behandlung des Schleudergutes besonders schonend, die Mitnahme ist jedoch häufig nicht ausreichend. Zur besseren Mitnahme des Schleudergutes durch den Schubring in Umfangsrichtung ist dieser jedoch an seiner Oberfläche mit einer gewissen Mikrorauhigkeit 17 versehen, wie in Fig. 3b schematisch dargestellt. Eine noch bessere Mitnahme ergibt sich, wenn der Schubring 1' eine von einer glatten Kreisringfläche abweichende rauhe Oberflächenstruktur aufweist, z.B. durch Vorsehen von radial verlaufenden Rillen 15, 16 am Schubring, wie in Fig. 3c oder 3d gezeigt.

Analoge Verhältnisse gelten bei mehr als zweistufigen Schubzentrifugen. So können bei einer dreistufigen Zentrifuge der Schubboden und die zweite Siebtrommel synchron in Achsenrichtung oszillieren und gleichzeitig eine Drehbewegung ausführen, bei vierstufigen Schubzentrifugen dagegen die erste und dritte Trommel.

## Patentansprüche

1. Schubzentrifuge mit mindestens zwei in einem Gehäuse (3) rotierenden Siebtrommeln (1, 2) in deren Innenraum an einem Ende Schleudergut zuführbar ist, und mit mindestens einem kreisringförmigen Schubring (1') am Rand einer der Siebtrommeln (1, 2), welcher eine in Achsenrichtung der Siebtrommeln oszillierende Bewegung zum Vorschub des teilweise entwässerten Schleudergutes auf der Innenseite der jeweils folgenden Siebtrommel (2) in Richtung zu einem Feststoffauslass (6) ausführt, dadurch gekennzeichnet, dass eine Verdreheinrichtung (12, 13, 14) vorgesehen ist, mittels der der Schubring (1') während des Vorschubes gleichzeitig eine Drehbewegung um die Achsenrichtung (A) der Siebtrommeln (1, 2) ausführt, wobei der Schubring (1') eine rauhe Oberflächenstruktur aufweist.

2. Schubzentrifuge nach Anspruch 1, dadurch gekennzeichnet, dass der Schubring (1') auf seiner kreisringförmigen Oberfläche eine Mikrorauhigkeit (17) aufweist.

3. Schubzentrifuge nach Anspruch 1, dadurch gekennzeichnet, dass der Schubring (1') auf seiner kreisringförmigen Oberfläche radiale Rillen (15, 16) aufweist.

4. Schubzentrifuge nach einem der Ansprüche 1 - 3, dadurch gekennzeichnet, dass die Verdreheinrichtung (12, 13, 14) eingerichtet ist, während des Rückzuges des Schubringes (1') eine Rückdrehung der Siebtrommeln (1, 2) gegeneinander auszuführen.

5. Schubzentrifuge nach Anspruch 4, dadurch gekennzeichnet, dass die Verdreheinrichtung eine Schraubenführung (13, 14) für die Welle (10) der den Schubring (1') tragenden Siebtrommel (1) aufweist.

6. Schubzentrifuge nach Anspruch 5, dadurch gekennzeichnet, dass die Schraubenführung (12) zwischen der Welle (10) der einen Siebtrommel (1) und der Welle (11) der folgenden Siebtrommel (2) vorgesehen ist und schraubenförmig ausgebildete Nuten (13) der einen Welle (10) und Nocken (14) auf der anderen Welle (11) aufweist.

7. Schubzentrifuge nach Anspruch 6, dadurch gekennzeichnet, dass die schraubenförmig ausgebildeten Nuten (13) auf der Aussenseite der Welle (10) der den Schubring (1') tragenden Siebtrommel (1) vorgesehen sind und die Nocken (14) auf der Innenseite der als Hohlwelle (11) ausgebildeten Welle der folgenden Siebtrommel (2).

## Claims

1. A pusher centrifuge having at least two straining drums (1, 2) which rotate in a housing (3) and into the interior of which material to be centrifuged can be fed at one end, and having at least one annular pusher ring (1') at the edge of one of the straining drums (1, 2) which carries out a movement, oscillating in the axial direction of the straining drums, for the advance of the partially drained material to be centrifuged on the inside of the respectively following straining drum (2) in the direction of a solids outlet (6), characterised in that a rotating mechanism (12, 13, 14) is provided, by means of which the pusher ring (1') during the advance at the same time carries out a rotary movement about the axial direction (A) of the straining drums (1, 2), the pusher ring (1') having a rough surface structure.

2. A pusher centrifuge according to claim 1, characterised in that the pusher ring (1') has a microroughness (17) on its annular surface.

3. A pusher centrifuge according to claim 1, characterised in that the pusher ring (1') has radial grooves (15, 16) on its annular surface.

4. A pusher centrifuge according to any one of claims 1 to 3, characterised in that the rotating mechanism (12, 13, 14) is arranged to carry out a mutual return rotation of the straining drums (1, 2) during the pull-back of the pusher ring (1').

5. A pusher centrifuge according to claim 4, characterised in that the rotating mechanism has a screw guide (13, 14) for the shaft (10) of the straining drum (1) carrying the pusher ring (1').

6. A pusher centrifuge according to claim 5, characterised in that the screw guide (12) is provided between the shaft (10) of the one straining drum (1) and the shaft (11) of the following straining drum (2) and has helically fashioned grooves (13) on the one shaft (10) and bosses (14) on the other shaft (11).

7. A pusher centrifuge according to claim 6, characterised in that the helically fashioned grooves (13) are provided on the outside of the shaft (10) of the straining drum (1) carrying the pusher ring (1') and the bosses (14) are provided on the inside of the shaft, designed as a hollow shaft (11), of the following straining drum (2).

## Revendications

1. Centrifugeuse poussante avec au moins deux tambours filtrants (1, 2) tournant dans un boîtier (3), dans l'espace intérieur desquels de la matière à centrifuger peut être introduite à une extrémité, et avec au moins un anneau pousseur (1') en forme d'anneau circulaire sur le bord d'un des tambours filtrants (1, 2), qui exécute un mouvement oscillant dans le sens axial des tambours filtrants pour faire avancer la matière partiellement déshydratée sur la face intérieure du tambour filtrant (2) suivant, en direction d'un passage (6) d'évacuation des solides,
**caractérisée** en ce qu'il est prévu un dispositif (12, 13, 14) d'entraînement en rotation, au moyen duquel l'anneau pousseur (1') exécute simultanément pendant le mouvement d'avance un mouvement de rotation autour de la direction axiale (A) des tambours filtrants (1, 2), tandis que l'anneau pousseur (1') présente une structure de surface rugueuse.

2. Centrifugeuse poussante selon la revendication 1, caractérisée en ce que l'anneau pousseur (1') présente sur sa surface annulaire une micro-rugosité (17).

3. Centrifugeuse poussante selon la revendication 1, caractérisée en ce que l'anneau pousseur (1') présente sur sa surface annulaire des rayures radiales (15, 16).

4. Centrifugeuse poussante selon une des revendications 1 à 3, caractérisée en ce que le dispositif d'entraînement en rotation (12, 13, 14) est agencé de manière à exécuter pendant le rappel en arrière de l'anneau pousseur (1') une rotation en sens inverse des tambours filtrants (1, 2), l'un par rapport à l'autre.

5. Centrifugeuse poussante selon la revendication 4, caractérisée en ce que le dispositif d'entraînement en rotation présente un guidage hélicoïdal (13, 14) pour l'arbre (10) du tambour filtrant (1) portant l'anneau pousseur (1').

6. Centrifugeuse poussante selon la revendication 5, caractérisée en ce que le guidage hélicoïdal (12) est prévu entre l'arbre (10) du tambour filtrant (1) et l'arbre (11) du tambour filtrant suivant (2) et présente des rainures hélicoïdales (13) sur l'arbre (10) et des ergots (14) sur l'autre arbre (11).

7. Centrifugeuse poussante selon la revendication 6, caractérisée en ce que les rainures hélicoïdales (13) sont prévues sur le côté extérieur de l'arbre (10) du tambour filtrant (1) portant l'anneau pousseur (1) et les ergots (14) sont prévus sur le côté intérieur de l'arbre (11) du tambour filtrant suivant (2), ledit arbre (11) étant un arbre creux.
